# EUROPÄISCHE PATENTSCHRIFT

(11) **EP 0 396 066 B1**
(45) Veröffentlichungstag und Bekanntmachung des Hinweises auf die Patenterteilung: **08.07.1992**
(21) Anmeldenummer: 90108165.3
(22) Anmeldetag: 28.04.1990
(51) Int. Cl.: E04D 13/16

(54) **Firstlüftungselement**
Ridge ventilator
Elément d'aération faîtière

(30) Priorität: 05.05.1989 DE 3914878; 19.04.1990 DE 4012452
(43) Veröffentlichungstag der Anmeldung: 07.11.1990
(73) Patentinhaber: Hans Klöber KG, D-58242 Ennepetal (DE); Durst, Franz, Prof. Dr., D-91094 Langensendelbach (DE)
(72) Erfinder: Holtgreve, Johannes, D-5830 Schwelm (DE); Durst, Franz, Prof.-Dr., D-8521 Langensendelbach (DE)
(74) Vertreter: Rieder, Hans-Joachim, Dr.

(56) Entgegenhaltungen:
- EP-A- 0 120 138
- EP-A- 0 330 746
- EP-A- 0 337 461
- DE-A- 3 313 875
- DE-A- 3 615 015
- FR-A- 1 000 651
- US-A- 3 625 134
- US-A- 4 817 506
- US-A- 4 843 953

## Beschreibung

Die Erfindung bezieht sich auf ein mit Lüftungsöffnungen versehenes Firstlüftungselement für mit einer Dachhaut eingedeckte Dächer mit zwei Dachschrägen, ferner einem Mittelsteg zur Befestigung an einem Firstbalken, und davon beidseitig ausgehenden Seitenschenkeln, die an ihren Unterseiten elastische Dichtungsleisten zur abdichtenden Auflage auf den fristseitigen Enden der Dachhaut aufweisen, wobei die zu überdecke Oberseite des Firstlüftungselements aufrechtstehende, labyrinthartig versetzt zueinander angeordnete Längsstegabschnitte aufweist.

Ein Firstlüftungselement dieser Gattung ist durch die EP-A-0 330 746 bekannt. Dort treten aber ausschließlich die oberen Stirnenden seitlicher und fristnaher Längsstegabschnitte des Firststreifens gegen die Unterseite der das ganze quer überwölbenden Friststeine. Sämtliche Längsstegabschnitte stehen außenseitig der firstnah angeordneten Lüftungsöffnungen. Die Längsstegabschnitte wirken daher labyrinthartig und wie Schikanen. Der Luftstrom ist nicht unter Einhaltung bestimmter Strömungswege, beispielsweise auch beim Seitenwechsel, kanalisiert. Auch können sich die freistehenden Längsstegabschnitte bei lastigen Dachziegeln verbiegen, was zu Randverschluß führen kann.

Durch die FR-A-1 000 651 ist dagegen eine Firstlüftungseinrichtung bekannt, bei der die Lüftungsöffnungen wechselweise in Richtung der einen und der anderen Dachschräge ausgerichtet sind. Erreicht ist das durch schornsteinartige Aufsätze mit seitlicher Öffnung. Die Aufsätze ragen in Paßausnehmungen der Dachfirstabdeckung. Jeweils zwei solcher Lüftungsöffnungen sind strömungstechnisch an ein zentralliegendes Fenster der Dachabdeckung angeschlossen. Die der Lüftungsöffnung respektive deren Mündung abgewandte Seite im Inneren bildet eine Art Prallwand.

Ein weiteres Firstlüftungselement ist durch die DE-B 30 23 083 bekannt. Solche Firstlüftungselemente dienen dazu, den zwischen der Unterseite der Dachhaut, beispielsweise einer Dachziegel- oder Dacheindeckung und einer darunter angeordneten Unterspannbahn vorhandenen Unter-Dachraum eines Steildaches, gegebenenfalls auch den weiteren zwischen der Unterspannbahn einerseits und einer Wärmedämmschicht andererseits vorhandenen zusätzlichen Raum zu entlüften. Dies geschieht über den Firstbereich. hierzu bilden die Firstelemente quer zur Firsterstreckung liegende Einzelkanäle aus. Letztere ergeben sich durch oberseitige Ausprägungen, die zugleich als Distanzstücke bzw. Träger einer oberseitigen Abdeckkappe fungieren. Die etwa vertikalen Seitenwände der Ausprägungen besitzen in den Bereich der Einzelkanäle weisende Öffnungen. Bei strömendem Wind durch das Firstlüftungselement in Zusammenwirkung mit der darüber angeordneten Firstabdeckung (Abdeckkappe, Firstziegel) entsteht ein Unterdruck im darunter liegenden Firstraum über die sogenannten Firstöffnungen. Von diesem Unterdruck werden in den luv- und leeseitig gelegenen und zu belüftenden Räumen, beispielsweise Lüftungs- bzw. Dachkanäle genannt, Luftströmungen hervorgerufen, welche von den jeweiligen Traufen zum First gerichtet sind. Die gewünschte Druckerniedrigung im Firstbereich zur Beschleunigung der Luftströmung in den Lüftungskanälen, sowohl auf der Luv- als auch auf der Leeseite des Steildaches, kann darüber hinaus durch eine zusätzliche Beschleunigung der Luftströmung am First erreicht werden. Dazu ist es andererseits bekannt, unterhalb des Firstziegels einen Lüftungskanal von der Luv- zur Leeseite des Daches nach Art eines Venturirohres anzubringen bzw. Unterdruckgebiete durch gezielte Ablösungen zu erreichen. Hierzu werden die bekannten Firstlüftungselemente gelegentlich auch in Verbindung mit speziell geformten Firstziegeln oder Firstanschlußziegeln verwendet. Insbesondere die Firstlüftungselemente dienen dazu, wie schon gesagt, eine Sogwirkung im Firstbereich zur Unterstützung der Entlüftung der Lüftungskanäle zu entwickeln, wobei aber die jeweils luvseitig gelegenen Lüftungskanäle besser durchlüftet werden als die leeseitig gelegenen Lüftungskanäle. Dies hat seinen Grund unter anderem darin, daß die Druckdifferenz in den luvseitig gelegenen Lüftungskanälen durch den anstehenden Winddruck im luvseitig gelegenen Traufenbereich höher ist als derjenige in den leeseitig gelegenen Lüftungskanalöffnungen. Die bekannten Firstlüftungselemente zeigten aber bei gezielten Versuchen, daß selbst optimierte Firstlüftungselemente nur luvseitig eine einwandfreie Durchströmung des Lüftungskanals gewährleisten. Die windinduzierte Unterstützung der Hinterlüftung von Dachabdeckungen ist somit nur alternierend bei Änderungen der Windrichtung gegeben. Es wurde sogar festgestellt, daß bei einer Windbeaufschlagung eine Durchlüftung der leeseitigen Lüftungskanäle dadurch erfolgt, daß der luvseitig aufgeprägte Staudruck im Traufenbereich innerhalb des luvseitigen Lüftungskanales nicht ausreichend abgebaut wird, so daß zwischen First und leeseitiger Traufe eine ausreichende Druckdifferenz bestehen bleibt, um eine abwärtsgerichtete Strömung im leeseitigen Lüftungskanal zu erzeugen.

Eine solche durchgehende Durchströmung des luv- und leeseitigen Lüftungskanales von Luv-Traufe zu Lee-Traufe ist insbesondere aus bauphysikalischer Sicht nicht erstrebenswert, da die luvseitig im Lüftungskanal aufgenommene Feuchtigkeit zu einer Sättigung der Luft führen kann und somit leeseitig keine weitere Abtrocknung möglich ist, gegebenenfalls dort sogar Kondensation auftreten kann.

Aufgabe der Erfindung ist es, unter Beibehaltung des Grundprinzips der streifenartigen Verlegbarkeit des Fristlüftungselements, dieses mit einfachen Mitteln so weiterzubilden, daß ein mehr strömungsorientiertes Labyrinthsystem geschaffen wird, welches neben einer erstrebten erhöhten mechanischen Gebrauchsstabilität der beteiligten Bauteile eine optimale Belüftung gewährleistet.

Gelöst ist diese Aufgabe durch die im Anspruch 1 angegebene Erfindung.

Die Unteransprüche sind vorteilhafte Weiterbildungen des gattungsgemäßen Firstlüftungselements.

Zufolge solcher Ausgestaltung ist ein gattungsgemäßes Firstlüftungselement erzielt, welches einwandfrei be- und entlüftet. Die Mittel sind einfach und zweckmäßig sowie von hoher Gebrauchsstabilität und definierter Zuordnung. Dabei ist so vorgegangen, daß die Längsstegabschnitte zu einem über die ganze Länge ununterbrochen mäanderartig durchlaufenden Wandungsband verbunden sind, dessen Oberseite in Zusammenwirken mit der Unterseite der aufliegenden Überdeckung (Firstziegel, Abdeckung) beidseitig geschlossene Taschen bildet, deren in Längsrichtung hintereinanderliegende Taschenfreiräume zur einen und zur anderen Firstseite hin liegende Taschenmündungen und Lüftungsöffnungen bilden. Das bringt luftrichtungsunabhängige Lüftungswirkungen. Das ununterbrochene mäanderartig durchlaufende Wandungsband schafft die Richtungsaufteilung in besonders unaufwendiger Weise. Darüber hinaus ist auch die Abstützung für die Überdekkung äußerst ausgewogen und zugleich exakt definiert. Bezüglich der Überdeckung können beispielsweise übliche Firstziegel herangezogen werden. In keiner Weise ergibt sich eine Sonderbauform. Die vorbeschriebene Ausbildung des Lüftungselements gewährleistet, in Verbindung mit den besagten aufliegenden Firstziegeln bei abströmendem Wind und jeweils in Abhängigkeit der Ortsverschiedenheit der Lüftungsöffnungen zu den Taschenmündungen unterschiedliche Lüftungswirkungen. Optimiert ist ein solches Belüftungssystem, wenn ein die Firstelemente tragender Firstbalken zur Schaffung einer Trennwand herangezogen wird. Es führt dies zu einer Trennung von belüftenden luv- und leeseitig gelegenen Lüftungskanälen, nämlich dergestalt, daß der anströmende Wind entweder in den Raum zwischen der Unterseite der Firstziegel einerseits und der Oberseite des Firstlüftungselements andererseits einströmt und in die leeseitig gelegene Lüftungsöffnungen und damit in den leeseitig gelegenen Lüftungskanal eindringt oder über die Oberseite des Fristziegels hinwegströmt und in dem sich zur Leeseite offenen Raum zwischen der Unterseite des Fristziegels einerseits und der Oberseite des Fristlüftungselement andererseits einen Unterdruck erzeugt, so daß die in dem luvseitig gelegenen Lüftungskanal ansteigenden Luft durch die entsprechenden luvseitig gelegenen Lüftungsöffnungen des Firstlüftungselements ausströmt. Weiter erweist es sich lüftungstechnisch als vorteilhaft, daß die Längsstegabschnitte Prallwände vor den im Taschenboden liegenden Lüftungsöffnungen bilden. Entsprechende Prallwände schaffen eine vorteilhafte Leitwirkung, tragen andererseits aber auch zur vergleichmäßigung der Strömungsgeschwindigkeit bei. Taschenmündung und Lüftungsöffnung liegen zudem maximal beabstandet; so liegen diesen Lüftungsöffnungen wechselseitig ausgerichtete, relativ lange Luftfangtrichter bzw. -schächte vor. Das Wandungsband mag aus einem getrennten Bauteil bestehen, welches einfach aufgeklebt wird. Es kann sich bezüglich dieses die Taschenquerwände etc. bildenden Wandungsbandes um einen Streifen aus festem Schaumstoff handeln, welcher Schaumstoff in dichtende Anlage zum Firstziegel tritt. Dabei kann die Überlappungsstufung leicht ausgeglichen werden, wenn eine solche Überlappungsstufung überhaupt gegeben ist. Alles dies führt zu verlustfreien Strömungswegen. Eine besonders vorteilhafte Ausgestaltung besteht jedoch darin, daß das gesamte Firstlüftungselement einschließlich des Wandungsbandes einstückig aus Kunststoff hergestellt ist. Dabei kann es sich um ein Spritzteil handeln oder durchaus auch um ein Tiefziehteil. Statt einer Direktauflage eines Dachziegels, der im allgemeinen durchaus erhebliche Toleranzabweichungen aufweisen kann, bietet sich eine günstige Alternativlösung an durch eine auf der Oberseite des Wandungsbandes aufliegende Abdekkung. Letztere ist zweckmäßig Kunststoff gefertigt in Form einer quergewölbten Flachrinne. Bezüglich einer solchen Abdeckung erweist es sich als montagegünstig, wenn diese von Durchnagel-Hülsen durchsetzt ist. Die das darunter angeordnete Firstlüftungselement überfangende Abdeckung läßt sich auf diese Weise schnell und definiert festlegen. Die erstrebte exakte Zuordnung der Teile zueinander ist optimiert, indem die Durchnagel-Hülsen als Paßstift für die Abdekkung gestaltet sind, die Abdeckung also entsprechend paßgerechte Durchtrittsöffnungen besitzt. Sie überragen entsprechend die Oberseite des Firstlüftungselements. Für eine provisorische Halterung kann bereits eine Art Reibsitz greifen. Weiter wird vorgeschlagen, daß die Abdeckung sich mindestens in dem Bereich vor den Taschenmündungen als siebartiges Schutzgitter erstreckt. Das verhindert den Eintritt von Laub und damit generell die Störung des Lüftungssystems. Auch Tiere, wie beispielsweise Vögel, sind daran gehindert, bei entsprechend großem Taschenfreiraum dort einzudringen bzw. zu nisten. Aber auch bei Schneetreiben ergibt sich der erwünschte Schutz ebenso wie bei Schlagregen. Baulich einfach wird die entsprechende Schutzmaßnahme erreicht, indem die siebartigen Schutzgitter in Form angepaßt seitlich vorstehender Lappen der Abdeckung gestaltet sind. Da solche Lappen in der Regel eine vertikale Ausrichtung nehmen, andererseits aber die Abdeckung eine dachziegeltypische Querwölbung besitzt, liegt in diesen Zonen sogar eine ergänzende Randversteifung der aus recht dünnwandigem Material zu bildenden Abdeckung vor. Eine weitere vorteilhafte Schutzmaßnahme besteht darin, daß der Taschenfreiraum durch quer versetzt zueinander liegende Stege labyrinthförmig gestaltet ist. Solche schikanenartigen Anformungen lassen sich bei der Fertigung leicht mit berücksichtigen und wirken auch hier zugleich als Versteifungsmittel. Diese im Strömungsweg liegenden labyrinthischen Stege kommen mit einer recht geringen Wandungsdicke aus. Konkret ist im einzelnen weiter so vorgangen, daß ein Labyrinthsteg aufwärts gerichtet im noch ansteigenden Bereich des Taschenbodens angeordnet ist und ein zweiter Labyrinthsteg abwärts gerichtet von der Unterseite der Abdeckung ausgeht. Zweckmäßig befindet sich der von der Decke ausgehende, schurzartige Labyrinthsteg taschenmündungsseitig, so daß etwaiges Kondenswasser vor dem entsprechend weiter einwärts liegenden Labyrinthsteg abtropft und die Flüssigkeit nach außen fließt. Die Anordnung des anderen Labyrinthsteges noch auf einem abschüssigen Schrägungsabschnitt dient dem gleichen Zweck, also insbesondere des günstigen Abfließens. Eine optimale Gebrauchsstabilität ergibt sich überdies, wenn die Labyrinthstege von den Taschenquerwänden ausgehen, also nicht nur im Taschenboden wurzeln, sondern auch im Bereich der Stirnenden. Überdies ist es von Vorteil, daß die Taschenquerwände U-förmigen Querschnitt besitzen und der U-Innenraum den Durchnagel-Querschnitt trägt, sprich Loch. Die U-Öffnung weist nach unten. Die entsprechend polydirektionale Verfaltung bzw. -formung des das Firstlüftungselement bildenden, plattigen Grundkörpers erhält so einen besonders hohen Versteifungsgrad. Weiter erweist es sich als vorteilhaft, daß, unter Nutzung des U-Freiaumes, die Durchnagel-Hülse, den U-Innenraum kreuzend, bis zur Firstbalkenauflagefläche reicht. Die der erheblichen mechanischen Beanspruchung durch das Nageln ausgesetzte Hülse findet am Firstbalken ihre optimale Abstützung, dies unter weitestgehender Schonung des dünnwandigen Firstelement-Materiales. Um zu einer lückenlosen Fortsetzung bzw. Aneinanderreihung der einzelnen Firstlüftungselemente zu gelangen, wird schließlich vorgeschlagen, daß mindestens an dem einen Ende nur eine Tasche halber Länge vorgesehen ist und die Stirnseite der Grundplatte des Firstlüftungselements einen abgestuft liegenden Überlappungsflansch ausbildet für das angrenzende, die Restlänge der Tasche ergänzende Firstelement. Die entsprechende Stufung vermeidet jedwede Höhenabweichungen der Firstlüftungselement-Reihe. Endlich wird noch vorgeschlagen, daß die Lüftungsöffnungen oval gestaltet sind, deren Ovalscheitel mit Abstand zu den Taschenquerwänden liegen. Dadurch bleibt die stabilisierend wirkende S-förmige Anschlußzone zwischen Taschenboden und den Taschenquerwänden erhalten.

Der Gegenstand der Erfindung ist nachstehend anhand eines zeichnerisch veranschaulichten Ausführungsbeispieles näher erläutert. Es zeigt:
Fig. 1 eine Giebelansicht auf ein mit einem zu Wohnzwecken ausgebauten Steildach versehenes Wohnhaus, in schematischer Darstellung,
Fig. 2 einen Vertikalschnitt durch eine erste Ebene des Firstbereiches des Steildaches nach Fig. 1,
Fig. 3 einen Schnitt durch eine zweite Ebene des Firstbereiches des Steildaches nach Fig. 1,
Fig. 4 eine perspektivische Darstellung eines unabgedeckten Firstlüftungselements,
Fig. 5 den Schnitt gemäß Linie V-V in Fig. 4,
Fig. 6 den Schnitt gemäß Linie VI-VI in Fig. 4,
Fig. 7 die Draufsicht auf eine im Hinblick auf das Wandungsband abgewandelte Ausführungsform des Firstlüftungselements mit in strichpunktierter Linienart angedeuteter Abdeckung,
Fig. 8 die Seitenansicht hierzu, bei im Bereich der Abdeckungsauflage geschnittener Zone entsprechend dem Schnittverlauf VIII-VIII in Fig. 7,
Fig. 9 den Schnitt gemäß Linie IX-IX in Fig. 7,
Fig. 10 den Schnitt gemäß Linie X-X in Fig. 7,
Fig. 11 einen Schnitt durch eine erste Ebene des Firstbereiches des Steildaches unter Einsatz der abgewandelten Form des Firstlüftungselements gemäß Fig. 7 und
Fig. 12 einen Schnitt durch eine zweite Ebene des Firstbereiches des Steildaches nach Fig. 11.

Bei Gebäuden mit zu Wohnzwecken ausgebauten Steildächern ist das Dach mindestens zwei-, vorteilhaft aber dreischalig ausgestaltet. Bei der in den Fig. 1 und 2 bzw. 11 gezeigten Dachkonstruktion besteht die Dachabdeckung, auch Dachhaut 1 genannt, aus herkömmlichen, auf Dachlatten 2 gelagerten Dachziegeln 3, einer Unterspannbahn 4 und einer Wärmeisolierung 5.

Die eine Dachschräge des dargestellten Steildaches ist mit S1 bezeichnet; die andere Dachschräge trägt das Bezugszeichen S2. Bei S1 handelt es sich um die Luv-Seite, bei der mit S2 bezeichneten um die Lee-Seite, bezogen auf die von links nach rechts gehende Windrichtung Pfeil W.

Im oberen Abschnitt des Steildaches, dem sogenannten First F, befindet sich die Firstöffnung 6. In deren Bereich schließt das Steildach oberhalb mit einer Reihe Firstziegel 7 ab. Darunter erstreckt sich ein Firstbalken 8.

Zwischen Dachhaut 1, Unterspannbahn 4 und Wärmeisolierung 5 befinden sich in den Dachschrägen S1, S2 die zu belüftenden Zwischenräume, welche nachstehend als Lüftungskanäle bezeichnet werden. Unter Berücksichtigung der Windrichtung Pfeil W tragen die luvseitigen Lüftungskanäle das Bezugzeichen 9 und 10. Der Lüftungskanal 9 liegt zwischen Dachhaut 1 und Unterspannbahn 4; der Lüftungskanal 10 erstreckt sich, im wesentlichen parallel zu 9 verlaufend, zwischen Unterspannbahn 4 und Wärmeisolierung 5. Die leeseitig gelegenen Lüftungskanäle sind sinngemäß mit 9′ und 10′ bezeichnet.

Die Lüftungskanäle 9 und 10 bzw. 9′ und 10′ öffnen sich einerseits in die Firstöffnung 6 und andererseits in die Traufbereiche T-LUV und T-LEE, oben also im Bereich der die Firstöffnung 6 abdeckenden Zone unter dem Firstziegel 7, unten dagegen im Bereich der nicht näher dargestellten Traufenrinnen.

Strömungstechnisch sind die beiden Lüftungskanäle 9/10 und 9′/10′ separiert. In der Firstöffnung 6 ist dazu unterhalb des Firstbalkens 8 eine vertikal und in Längsrichtung verlaufende Trennwand 11 angeordnet, welche sich bis zur Wärmeisolierung 5 hin erstreckt und die dort endenden Lüftungskanäle 9 und 10 bzw. 9′ und 10′ voneinander trennt.

Unterhalb der Firstziegel 7 ist mit einem Abstand davon das Firstlüftungselement 12 angeordnet. Dieses besteht aus einer quer gewölbten oder stumpfwinklig gefalteten Grundplatte. Die Wölbungshöhlung weist nach unten, so daß das Firstlüftungselement 12 mit seiner konkaven Innenseite 13 in der Symmetrieebene auf dem Firstbalken 8 aufliegt. Die beiden tieferliegenden Längskanten 14 bzw. 14′ überfangen dichtend den firstseitigen Rand der Dachhaut 1, also die letzte Reihe der Dacheindeckungsplatten oder dergleichen, so daß die Firstöffnung 6 von dort her abgeschlossen ist. Es ist verständlich, daß die besagten Längskanten 14 bzw. 14′ der Oberflächenform der Dachhaut 1, sprich dem Profil der Dacheindeckungsplatten angepaßt sind.

Auf der konvexen Oberseite 15 weist das in Reihe anschließbare Firstlüftungselement 12 ein mäanderförmiges Wandungsband 16 auf. Sein Verlauf ist so, daß randnah, in Längsrichtung der Grundplatte verlaufende Prallwände P vorliegen, die seitlich vor Lüftungsöffnungen 20, 20′ des Firstlüftungselements 12 liegen, dies so, daß ein Teil (20) der Lüftungsöffnungen 20, 20′ der einen Dachschräge S1 und ein Teil (20′) der anderen Dachschräge S2 zugeordnet ist, welche Lüftungsöffnungen jeweils firstbalkenseitig der Prallwand P liegen und mit der Firstöffnung 6 und so dem zu belüftenden Unter-Dachraumes kommunizieren, der von den Lüftungskanälen 9, 10 bzw. 9′, 10′ gebildet ist.

Die Lüftungsöffnungen 20 bzw. 20′ sind wechselweise der einen und der anderen Dachschräge S1 bzw. S2 zugeordnet. Die Gruppe leeseitiger Lüftungsöffnung ist dabei mit 20′ bezeichnet. Der in Pfeilrichtung W strömende Wind überläuft also stets nahezu die gesamte Querwölbungstiefe der konvexen Oberseite 15. Bei unterbrechungsfreiem Mäander-Verlauf des Wandungsbandes 16 sind die wechselseitig versetzt zueinander angeordneten Prallwände P entsprechend auf kürzestem Wege miteinander verbunden. Das führt im Zusammenwirken mit dem beabstandet die Oberseite 15 überlagernden Firstziegel 7 zu seitlich offenen Taschen. Die die Prallwände P miteinander verbindenden Taschenquerwände tragen das Bezugszeichen 17. Diese Taschenquerwände sind Abschitte einer U-förmigen Taschenwandung des Wandungsbandes 16, welche U gegensinnig aneinander anschließen, so daß benachbarte Taschen jeweils eine Taschenquerwand gemeinsam haben. Die den U-Steg bildenden Abschnitte tragen luvseitig das Bezugszeichen 18 und leeseitig das Bezugszeichen 18′. Sie sind von gleicher Länge. Die U-Schenkel sind die quer parallel verlaufenden Taschenquerwände 17. Der Taschenfreiraum 19 bzw. 19′ einer jeden Tasche ist jeweils zur anderen Dachschräge hin offen als die im Taschengrund liegenden Lüftungsöffnungen 20 bzw. 20′. Es wird auf Fig. 3 verwiesen, aus der sich die jeweils gegeneinander versetzt angeordneten Bereiche ergeben, welche mit A bezeichnet sind.

Die Oberseite des meanderförmig verlaufenden Wandungsbandes 16 tritt dichtend gegen die Unterseite des sie überfangenden Dachziegels 7, so daß hier mit Fug und Recht sogar von einem Dichtband gesprochen werden kann. Dieses gewährleistet eine satte Auflagerung der zuzuordnenden Reihe aus Firstziegeln 7. Zweckmäßig ist auf festen Schaumstoff zurückgegriffen. Dieses Material hat den Vorteil, daß sich die Oberseite des Wandungsbandes 16 der Unterseite des Firstziegels anschmiegend anpaßt. Der Oberseite 15 des Firstlüftungselements 12 ist es (16) beispielsweise klebetechnisch zugeordnet. Selbstverständlich können an Stelle des vorstehend als vorteilhaft gewählten Schaumstoffes bzw. Kunststoffes auch andere Materialien für das Lüftungselement und das Wandungsband 16 gewählt werden, wobei bezüglich des Wandungsbandes 16 das Erfordernis gilt, daß dieses bei aller Anschmiegbarkeit seine distanzhaltende Abstützfunktion über längste Gebrauchszeiten beibehält.

Statt einer Firstziegelabdeckung kann auch eine auf der Oberseite der Taschenwände aufliegende Abdeckung verwendet werden, wie sie nachstehend in Bezug auf die Fig. 7 bis 12 erläutert ist.

Diese Abdeckung ist mit 21 bezeichnet. Es handelt sich um eine ebenfalls quer gewölbte, jedenfalls der oberseitigen Kontur der taschenformenden Wandung folgende Grundplatte aus Kunststoff.

Diese Abdeckung 21 ist von Durchnagel-Hülsen 22 der anderen, das Firstlüftungselement 12 bildenden Grundplatte durchsetzt. Dazu weist die Abdeckung 21 kongruent liegende, dem Außendurchmesser der Durchnagel-Hülsen 22 entsprechende Durchtrittsöffnungen 23 auf. Die Durchnagel-Hülsen 22 wirken so wie Paßstifte für die im Wege der Steckverbindung zuordbare Abdeckung 21. Zwischen der Lochwandung der Durchtrittsöffnung 23 und der Mantelfläche der Durchnagel-Hülse 22 kann ein Reib- bzw. Haftsitz greifen. Auf diese Weise ist eine bedeutende Montagehilfe erzielt. Die noch nicht endgültig befestigte Abdekkung 21 kann so bei Winduntergriff etc. nicht wegfliegen. Zur endgültigen Fixierung werden durch die Hülsenhöhlung hindurch von oben her Schrauben oder Nägel als Befestigungselemente in den Firstbalken eingetrieben, die einen größeren Kopf aufweisen als der lichte Durchmesser der Durchtrittsöffnung 23 beträgt. Auf diese Weise läßt sich das Firstlüftungselement 12 samt haubenartiger Abdeckung 21 endgültig sichern. Wie der Zeichnung entnehmbar, ragen die nach auswärts gerichteten, d.h. nach oben weisenden Enden der Durchnagel-Hülsen 22 deutlich über die Oberseite der Taschenwandung vor. Unterseitig schließen sie dagegen mindestens ebenflächig mit der konkaven oder ebenflächigen Innenseite 13 des Firstlüftungselements 12 ab. Besagte Durchnagel-Hülsen 22 wirken daher nicht nur als Führungselement für den Nagel etc., sondern auch als in Befestigungsrichtung wirkende Distanzelement.

Die Durchnagel-Hülsen 22 können der aus Kunststoff bestehenden Grundplatte des Firstlüftungselements 12 gleich materialeinheitlich angeformt sein oder aber in Erfüllung besonderer Erfordernisse auch aus anderem Material gefertigt und klebetechnisch, thermisch oder sonstwie einverleibt werden. Als Möglichkeit bietet sich auch sogar eine irreversible Rastverbindung an.

Darüber hinaus ist die Abdeckung 21 auch noch so weitergebildet, daß sie sich zumindest in dem Bereich der wechselseitig nach auswärts gerichteten Taschenmündungen M der Taschen als siebartiges Schutzgitter 24 erstreckt. Letzteres füllt den gesamten Mündungsquerschnitt aus, so daß beispielsweise der Eintritt von Laub etc. in den Taschenfreiraum 19 bzw. 19′ unterbunden ist. Konkret sind die siebartigen Schutzgitter 24 in Form seitlich vorstehender Lappen 25 der Abdeckung 21 realisiert. Diese wie schürzenartig Fortsätze den unteren Rand 26 bzw. 26′ der Abdeckung 21 überragenden Lappen 25 enden aufsitzend und gegebenenfalls leicht auswärts gewinkelt auf der korrespondierenden fensterbankartigen Zone der Taschenfreiräume 19, 19′. Das Schutzgitter 24 nimmt einen im wesentlichen vertikalen Verlauf.

Um den Eintritt von Schlagregen, Flugschnee etc. zu vermeiden, sind, in Strömungsrichtung gesehen, quer verlaufende Schikanen vorgesehen. Baulich sieht das so aus, daß jeder Taschenfreiraum 19 bzw. 19′ durch quer versetzt zueinander liegende Leisten bzw. Stege labyrinthförmig gestaltet ist. Es wird auf Fig. 9 verwiesen. Dort geht ein Labyrinthsteg 27 aufwärtsgerichtet im noch ansteigenden Bereich des Taschenbodens 28 nach oben gerichtet aus. Er endet in vertikalem Abstand vor der Unterseite der Abdeckung 21. Er durchsetzt etwa die halbe Höhe. Ein zweiter, mit 29 bezeichneter Labyrinthsteg erstreckt sich abwärts gerichtet, und zwar in Richtung der Mündung M der Tasche vorversetzt, aber siebbeabstandet. Er geht von der Unterseite der Abdeckung 21 aus und endet seinerseits auf halber Höhe, also ebenfalls in genügendem Abstand zum korrespondierenden Abschnitt des Taschenbodens. Beide Stege überlappen einander mit seitlichem Abstand. Auswärts gerichtet zu dieser labyrinthförmigen Schikane fällt der Taschenboden 28 in eine noch steilere Abhanglage ab. So gesehen, setzt sich das Firstlüftungselement 12 aus einem mittleren, horizontal und satt auf der Oberseite des Firstbalkens 8 aufliegendem Abschnitt a, einem im stumpfen Winkel auswärts dazu anschließenden Abschnitt b und einem, wie gesagt, deutlich steiler abfallenden Abschnitt c zusammen. Der Abschnitt c überragt erkennbar die Gesamtbreite der Abdeckung 21.

Der periphere Abschnitt c trägt unterseitig eine Dichtungsleiste 30 aus Moosgummi, Weichkunststoff oder Weichschaumstoff oder dergleichen. Die beiderseits vorgesehenen Dichtungsleisten 30 sind leicht einwärts gekrümmt und spitzen endseitig lippenartig aus. Sie legen sich anschmiegend auf das Profil der Dacheindeckungsplatte.

Wie der Draufsicht, Fig. 7, entnehmbar, wurzeln die längsverlaufenden Labyinthleisten 27 des Firstlüftungselements 12 in den dortigen Taschenquerwänden 17. Letztere sind nach oben gerichtete, der Meanderform folgende Ausdrückungen U-förmigen Querschnitts. Die U-Öffnung weist nach unten. Der U-Steg 31 der Taschenquerwände 17 bildet hier entweder unmittelbar die Durchnagelöffnung oder es sich, wie dargestellt, eine Durchnagel-Hülse 22 eingesetzt. Die beiden parallel verlaufenden U-Schenkel der Querwände 17 sind mit 32 bezeichnet. Sie setzen sich als solche Parallelwände auch in den Bereich des die Prallwände P bildenden längsverlaufenden U-Abschnitts 18 bzw. 18′ fort.

Die den U-Innenraum 33 vertikal durchsetzende bzw. kreuzende Durchnagel-Hülse 22 erstreckt sich freistehend und schneidet, wie oben schon angedeutet, auf Höhe der vom Firstbalken 8 gestellten Auflagefläche.

Um einen störungsfreien Übergang des Meanderverlaufs und damit der gleichberechtigten Taschenausrichtung sicherzustellen, ist weiter so vorgegangen, daß mindestens an dem einen Ende 12′ nur eine Tasche halber Länge vorgesehen ist. Stirnseitig der Grundplatte liegt darüber hinaus ein abgestufter Überlappungsflansch 34, welcher das angrenzende, korrespondierende Ende 12˝ in Art einer offenen Nut/Feder-Verbindung untergreift, welches anschließende Firstlüftungselement 12 dann zur Bildung der Restlänge der Tasche beiträgt. Um einen geschlossenen Stirn-Endbereich zu erhalten, sind die Lüftungsöffnungen 20 bzw. 20′ kürzer ausgebildet. Ihr Gesamtquerschnitt ist aber so gewählt, daß er dem einer normalen Lüftungsöffnung 20 bzw. 20′ in den endfernen Taschen entspricht.

Wie den Zeichnungen entnehmbar, sind die Lüftungsöffnungen 20 bzw. 20′ oval gestaltet, mit der Firstlinie folgender, längeren Achse, wobei deren Ovalscheitel (konkave Rundungskehren der Enden) mit Abstand zu den korrespondierenden Taschenquerwänden 17 liegen. Bodenabschnitt, U-Schenkel 32 und U-Steg 31 bilden so vor den Enden der Lüftungsöffnungen 20, 20′ stabile S-förmige Profilabschnitte, die sich auf der anderen Seite des U-Profiles entsprechend fortsetzen.

Die Funktion des Firstlüftungselements 12 ist wie folgt: Über die von den Taschen gebildeten Taschenfreiräume 19, 19′ tritt der anstehenden Wind Pfeil W entweder von der Luvseite her ein oder aus den Taschen tritt Luft aus den zu entlüftenden Lüftungskanälen auf der Leeseite aus.

Hierzu sind in den zwischen den Taschenquerwänden 17 gelegenen Abschnitten des Firstlüftungselements 12 die Lüftungsöffnungen 20 bzw. 20′ vorgesehen, und zwar jeweils unmittelbar benachbart zu den bzw. vor den Prallwänden P, sprich U-Abschnitten 18, 18′.

Die Lüftungsöffnungen 20 bzw. 20′ bilden die Zugänge zu den luv- bzw. leeseitig gelegenen Lüftungskanälen 9 und 10 bzw. 9′ und 10′ und dienen, je nach Windrichtung, entweder zur Be- oder Entlüftung dieser Lüftungskanäle.

Bei dem gemäß den Fig. 1 und 2 bzw. 11 linksseitig anstehenden Wind (Pfeil W) bildet sich in den Lüftungskanälen 9 und 10, also im Bereich der einen Dachschräge S1, eine von der Traufe T-LUV zum Firstraum 6 gerichtete Luftströmung aus, wobei insbesondere im Firstraum 6 ein Unterdruck entsteht, nämlich dadurch, daß der Wind Pfeil W über die Außenhaut der Firstziegel 7 bzw. Abdeckung 21 zur Leeseite strömt, dort abfließt und in dem Taschenfreiraum 19 bzw. der Öffnung 20 einen Unterdruck erzeugt.

Andererseits drückt sich der Wind Pfeil W aber auch in den Taschenfreiraum 19′ bzw. in die Öffnung 20′ ein und strömt damit in die Lüftungskanäle 9′ bzw. 10′ im Bereich der rechtsseitigen Dachschräge S2, unterstützt durch den verhältnismäßig niedrigen anstehenden Druck im dortigen Traufbereich T-LEE auf der Leeseite.

Die vorbeschriebenen Ausgestaltungsformen des Firstlüftungselements 12 in Verbindung mit der Trennung des Firstraumes 6 durch die Trennwand 11 gewährleisten eine einwandfreie Be- und Entlüftung der Dachkonstruktion, unabhängig von den herrschenden Windverhältnissen.

## Patentansprüche

1. Mit Lüftungsöffnungen (20,20′) versehenes Firstlüftungselement (12) für mit einer Dachhaut (1) eingedeckte Dächer mit zwei Dachschrägen (S1,S2), ferner einem Mittelsteg (Abschnitt a) zur Befestigung an einem Firstbalken (8), und davon beidseitig ausgehenden Seitenschenkeln als Abschnitte (b und c), die an ihren Unterseiten elastische Dichtungsleisten (30) zur abdichtenden Auflage auf den firstseitigen Enden der Dachhaut (1) aufweisen, wobei die von Firstziegeln (7) zu überdeckende Oberseite des Firstlüftungselements aufrechtstehende, labyrinthartig versetzt zueinander angeordnete Längsstegabschnitte (18,18′) aufweist, dadurch gekennzeichnet, daß die Längsstegabschnitte (18,18′) zu einem über die ganze Länge ununterbrochen mäanderartig durchlaufenden Wandungsband (16) verbunden sind, dessen Oberseite im Zusammenwirken mit der Unterseite der aufliegenden Überdeckung (Firstziegel 7, Abdeckung 21) beidseitig geschlossene Taschen bildet, deren in Längsrichtung hintereinander liegende Taschenfreiräume (19,19′) zur einen und zur anderen Firstseite hin liegende Taschenmündungen und Lüftungsöffnungen (20,20′) bilden.

2. Firstlüftungselement nach Anspruch 1, dadurch gekennzeichnet, daß die Längsstegabschnitte (18,18′) Prallwände (P) vor den im Taschenboden (28) liegenden Lüftungsöffnungen (20,20′) bilden.

3. Firstlüftungselement nach einem oder mehreren der vorhergehenden Ansprüche, dadurch gekennzeichnet, daß das Wandungsband (16) aus einem festen Schaumstoff gebildet ist und in dichtende Anlage zur Überdeckung (Firstziegel 7, Abdeckung 21) tritt.

4. Firstlüftungselement nach einem oder mehreren der vorhergehenden Ansprüche, dadurch gekennzeichnet, daß das gesamte Firstlüftungselement (12) einschließlich des Wandungsbandes (16) einstückig aus Kunststoff hergestellt ist.

5. Firstlüftungselement nach einem oder mehreren der vorhergehenden Ansprüche, gekennzeichnet durch eine auf der Oberseite des Wandungsbandes (16) aufliegende Abdekkung (21) aus Kunststoff.

6. Firstlüftungselement nach einem oder mehreren der vorhergehenden Ansprüche, dadurch gekennzeichnet, daß die Abdeckung (21) von Durchnagel-Hülsen (22) durchsetzt ist.

7. Firstlüftungselement nach einem oder mehreren der vorhergehenden Ansprüche, dadurch gekennzeichnet, daß die Durchnagel-Hülsen (22) als Paßstifte für die Abdekkung (21) gestaltet sind.

8. Firstlüftungselement nach einem oder mehreren der vorhergehenden Ansprüche, dadurch gekennzeichnet, daß die Abdeckung (21) sich mindestens in dem Bereich vor den Taschenmündungen (M) als siebartiges Schutzgitter (24) erstreckt.

9. Firstlüftungselement nach einem oder mehreren der vorhergehenden Ansprüche, dadurch gekennzeichnet, daß die siebartigen Schutzgitter (24) in Form seitlich vorstehender Lappen der Abdeckung (21) gestaltet sind.

10. Firstlüftungselement nach einem oder mehreren der vorhergehenden Ansprüche, dadurch gekennzeichnet, daß der Taschenfreiraum (19,19′) durch querversetzt zueinander liegende Leisten bzw. Stege labyrinthförmig gestaltet ist.

11. Firstlüftungselement nach einem oder mehreren der vorhergehenden Ansprüche, dadurch gekennzeichnet, daß ein Labyrinthsteg (27) aufwärts gerichtet im noch ansteigenden Bereich des Taschenbodens (28) angeordnet ist und ein zweiter Labyrinthsteg (29) abwärts gerichtet von der Unterseite der Abdeckung (21) ausgeht.

12. Firstlüftungselement nach einem oder mehreren der vorhergehenden Ansprüche, dadurch gekennzeichnet, daß die Labyrinthstege (27) von den Taschenquerwänden (17) ausgehen.

13. Firstlüftungselement nach einem oder mehreren der vorhergehenden Ansprüche, dadurch gekennzeichnet, daß die Taschenquerwände (17) U-förmigen Querschnitt besitzen und der U-Innenraum (33) den Durchnagel-Querschnitt trägt.

14. Firstlüftungselement nach einem oder mehreren der vorhergehenden Ansprüche, dadurch gekennzeichnet, daß die Durchnagel-Hülse (22), den U-Innenraum (33) kreuzend, bis zur Firstbalken-Auflagefläche reicht.

15. Firstlüftungselement nach einem oder mehreren der vorhergehenden Ansprüche, dadurch gekennzeichnet, daß mindestens an dem einen Ende (12′) nur eine Tasche halber Länge vorgesehen ist und die Stirnseite der das Firstlüftungselement (12) bildenden Grundplatte einen abgestuft liegenden Überlappungsflansch (34) ausbildet für das angrenzende, die Restlänge der Tasche ergänzende Fristlüftungselement (12).

16. Firstlüftungselement nach einem oder mehreren der vorhergehenden Ansprüche, dadurch gekennzeichnet, daß die Lüftungsöffnungen (20,20′) oval gestaltet sind, deren Ovalscheitel mit Abstand zu den Taschenquerwänden (17) liegen.

## Claims

1. Ridge ventilation element (12) provided with ventilation openings (20, 20′) for roofs covered with a vapour barrier (1) and having two roof slopes (S1, S2), also a central web (section a) for attachment to a ridge beam (8) and, extending therefrom on both sides, side arms as sections (b and c) which on their lower sides comprise resilient sealing strips (30) for resting in sealing relationship on the ends of the vapour barrier (1) close to the ridge, wherein the upper side of the ridge ventilation element, which is to be overlapped by ridge tiles (7), comprises vertical longitudinal web sections (18, 18′) offset from each other in labyrinthine fashion, characterised in that the longitudinal web sections (18, 18′) are combined into a partition strip (16) which extends continuously in meander fashion over the whole length and the upper side of which, in cooperation with the lower side of the covering on top (ridge tiles 7, cover 21), forms pockets which are closed on both sides and of which the free spaces (19, 19′), which are located one behind the other in the longitudinal direction, form pocket openings and ventilation openings (20, 20′) towards either side of the ridge.

2. Ridge ventilation element according to claim 1, characterised in that the longitudinal web sections (18, 18′) form baffle walls (P) in front of the ventilation openings (20, 20′) located in the pocket base (28).

3. Ridge ventilation element according to one or more of the preceding claims, characterised in that the partition strip (16) is made of a solid foam and abuts sealingly against the covering (ridge tiles 7, cover 21).

4. Ridge ventilation element according to one or more of the preceding claims, characterised in that the whole ridge ventilation element (12) including the partition strip (16) is made of plastic in one piece.

5. Ridge ventilation element according to one or more of the preceding claims, characterised by a plastic cover (21) resting on the upper side of the partition strip (16).

6. Ridge ventilation element according to one or more of the preceding claims, characterised in that nail-through sleeves (22) extend through the cover (21).

7. Ridge ventilation element according to one or more of the preceding claims, characterised in that the nail-through sleeves (22) are designed as alignment pins for the cover (21).

8. Ridge ventilation element according to one or more of the preceding claims, characterised in that the cover (21) extends as a screen-like protective grid (24) at least in the region in front of the pocket openings (M).

9. Ridge ventilation element according to one or more of the preceding claims, characterised in that the screen-like protective grids (24) are designed in the form of laterally projecting tabs of the cover (21).

10. Ridge ventilation element according to one or more of the preceding claims, characterised in that the free space (19, 19′) of the pockets is formed like a labyrinth by strips or webs staggered from each other.

11. Ridge ventilation element according to one or more of the preceding claims, characterised in that one labyrinth web (27) is arranged upwardly oriented in the region of the pocket base (28) which is still rising, and a second labyrinth web (29) extends downwardly oriented from the lower side of the cover (21).

12. Ridge ventilation element according to one or more of the preceding claims, characterised in that the labyrinth webs (27) extend from the transverse walls (17) of the pockets.

13. Ridge ventilation element according to one or more of the preceding claims, characterised in that the transverse walls (17) of the pockets have a U-shaped cross-section and the interior (33) of the U carries the nail-through cross-section.

14. Ridge ventilation element according to one or more of the preceding claims, characterised in that the nail-through sleeve (22), crossing the interior (33) of the U, extends as far as the ridge beam bearing surface.

15. Ridge ventilation element according to one or more of the preceding claims, characterised in that only a half-length pocket is provided at at least one end (12′), and the end face of the base plate forming the ridge ventilation element (12) forms a stepped overlap flange (34) for the adjoining ridge ventilation element (12) which makes up the remaining length of the pocket.

16. Ridge ventilation element according to one or more of the preceding claims, characterised in that the ventilation openings (20, 20′) are of oval shape with their crowns located at a distance from the transverse walls (17) of the pockets.

## Revendications

1. Elément d'aération (12) formant faîtage et pourvu d'ouvertures (20, 20′), pour toits recouverts d'un revêtement (1) de toit, avec deux pans de toit (S1, S2), avec en outre une arête médiane (section a) pour la fixation sur une poutre faîtière (8), et deux branches latérales qui s'en éloignent, des deux côtés, et qui sont des sections (b et c), qui présentent sur leurs faces inférieures des bandes élastiques (30) d'étanchéité, pour assurer un appui étanche sur les extrémités, côté faîte, de la toiture (1), où la face supérieure de l'élément d'aération formant faîtage et qui doit être recouverte de tuiles faîtières, présente des sections longitudinales (18, 18′) en arêtes droites, disposées avec un décalage les unes par rapport aux autres, comme un labyrinthe, caractérisé en ce que les sections longitudinales (18, 18′) en arêtes sont reliées, en vue de former, sur toute la longueur, une bande de paroi (16), en méandre, ininterrompue, dont la face supérieure forme, en coopération avec la face inférieure du recouvrement posé dessus (tuile faîtière 7, couverture 21) des poches fermées des deux côtés, dont les espaces libres de poche (19, 19′) placés les uns derrière les autres forment des embouchures de poche et des ouvertures d'aération (20, 20′), situées de part et d'autre du faîte.

2. Elément d'aération formant faîtage selon la revendication 1, caractérisé en ce que les sections longitudinales (18, 18′) en arêtes forment des surfaces de rétrodiffusion (P) face aux ouvertures d'aération (20, 20′) situées dans le fond de poche (28).

3. Elément d'aération formant faîtage selon l'une ou plusieurs des revendications précédentes, caractérisé en ce que la bande de paroi (16) est formée d'une substance rigide alvéolaire et est en appui étanche par rapport au recouvrement (tuile faîtière 7, couverture 21).

4. Elément d'aération formant faîtage selon l'une ou plusieurs des revendications précédentes, caractérisé en ce que l'ensemble de l'élément d'aération formant faîtage (12), y compris la bande de paroi (16), est fabriqué en matière synthétique.

5. Elément d'aération formant faîtage selon l'une ou plusieurs des revendications précédentes, caractérisé par une couverture (21) en matière synthétique, reposant sur la face supérieure de la bande de paroi (16).

6. Elément d'aération formant faîtage selon l'une ou plusieurs des revendications précédentes, caractérisé en ce que le recouvrement (21) est traversé par des chevilles à clous de perforation (22).

7. Elément d'aération formant faîtage selon l'une ou plusieurs des revendications précédentes, caractérisé en ce que les chevilles à clous de perforation (22) sont conformées en tiges adaptées à la couverture (21).

8. Elément d'aération formant faîtage selon l'une ou plusieurs des revendications précédentes, caractérisé en ce que la couverture (21) s'étend au moins dans la zone située devant les embouchures de poche (M), à la façon d'une grille de protection en tamis (24).

9. Elément d'aération formant faîtage selon l'une ou plusieurs des revendications précédentes, caractérisé en ce que la grille de protection en tamis (24) présente la forme de languettes antérieures latérales de la couverture (21).

10. Elément d'aération formant faîtage selon l'une ou plusieurs des revendications précédentes, caractérisé en ce que l'espace libre de poche (19,19′) présente la forme de bandes, ou d'arêtes, placées, l'une par rapport à l'autre, avec un décalage transversal, en forme de labyrinthe.

11. Elément d'aération formant faîtage selon l'une ou plusieurs des revendications précédentes, caractérisé en ce qu'une arête de labyrinthe (27) est disposée vers le haut verticalement, dans la zone encore montante du fond de poche (28) et qu'une deuxième arête de labyrinthe (29) partant, est orientée vers le bas, à partir du côté inférieur de la couverture (21).

12. Elément d'aération formant faîtage selon l'une ou plusieurs des revendications précédentes, caractérisé en ce que les arêtes de labyrinthe (27) partent des parois transversales de poche (17).

13. Elément d'aération formant faîtage selon l'une ou plusieurs des revendications précédentes, caractérisé en ce que les parois transversales de poche (17) présentent une section transversale en forme de U et en ce que l'espace intérieur du U (33) porte la section transversale à clou de perforation.

14. Elément d'aération formant faîtage selon l'une ou plusieurs des revendications précédentes, caractérisé en ce que la cheville à clou de perforation (22) arrive jusqu'à la surface d'appui de poutre faîtière, en croisant l'espace intérieur du U (33).

15. Elément d'aération formant faîtage selon l'une ou plusieurs des revendications précédentes, caractérisé en ce qu'au moins à une extrémité (12′), il n'est prévu qu'une seule poche de demi-longueur et en ce que la face frontale de la plaque de base, qui forme l'élément d'aération (12), est réalisé avec un rebord de chevauchement (34), pour rejoindre l'élément d'aération (12) limitrophe, complétant le reste de la longueur de la poche.

16. Elément d'aération formant faîtage selon l'une ou plusieurs des revendications précédentes, caractérisé en ce que les ouvertures d'aération (20, 20′) sont de forme ovale, les sommets de la forme ovale étant placés à distance des parois transversales de poche (17).
